# EUROPÄISCHE PATENTSCHRIFT

(11) **EP 0 867 591 B1**
(45) Veröffentlichungstag und Bekanntmachung des Hinweises auf die Patenterteilung: **19.10.2005**
(21) Anmeldenummer: 98105349.9
(22) Anmeldetag: 24.03.1998
(51) Int. Cl.: E06B 3/22, E05D 5/02

(54) **Abschlusselement für Wandöffnungen**
Closure element for openings in walls
Elément de clôture pour ouvertures dans un mur

(30) Priorität: 25.03.1997 DE 29705292 U
(43) Veröffentlichungstag der Anmeldung: 30.09.1998
(73) Patentinhaber: Gayko, Klaus, 57555 Mudersbach (DE)
(72) Erfinder: Gayko, Klaus, 57555 Mudersbach (DE)
(74) Vertreter: Grosse, Wolf-Dietrich Rüdiger

(56) Entgegenhaltungen:
- DE-B- 1 281 664
- DE-U- 6 801 819
- DE-U- 7 503 842

## Beschreibung

Die Erfindung betrifft ein Abschlußelement für Wandöffnungen in Gebäuden oder dergleichen bestehend aus einem in der Wandöffnung montierbaren Blendrahmen aus Kunststoff, einem in dessen Öffnung einsetzbaren Flügelrahmen aus Kunststoff sowie einem von diesem eingefaßten Flächenelement, insbesondere einer Verglasung, bei denen Blend- und Flügelrahmen aus durch auf sie aufgeschraubte Beschläge miteinander verbundenen, dünnwandigen und Kammern aufweisenden Profilen bestehen, wobei mindestens eine der Kammern der Blend- und Flügelrahmen zur Erhöhung ihrer Stabilität insbesondere ihrer Verwindungssteifigkeit eine aus gebogenen Blechen bestehende Metalleinlage enthält.

Abschlußelemente dieser Art sind bekannt und werden meist als öffenbare Fenster oder Türen ausgeführt. Vorwiegend bestehen dabei die Profile aus extrudiertem Kunststoff, die zum Zwecke guter Wärmeisolierung mit den in der Regel mit Luft als Isolator gefüllten Kammern ausgestattet sind. Werden nun die Beschläge über Schrauben mit den Profilen verbunden, so bieten die Wände der Kammern genügend Halt und Festigkeit, um die Beschläge an den Profilen zu sichern.

Aber schon bei ungewöhnlichen Belastungen, wie sie z.B. auftreten, wenn ein Fenster bzw. eine Tür durch Windeinfluß aufgestoßen und gegen etwaige Anschläge geschlagen werden, können diese Schraubverbindungen so stark belastet werden, daß sie sich lockern und die Beschläge schlimmstenfalls ausreißen. Einbrechem bieten derartig gesicherte Beschläge keinen großen Widerstand. In kürzester Zeit können die Beschläge mit geeignetem Werkzeug vom jeweiligen Profilrahmen abgerissen werden.

Die DE 68 01 819 U offenbart bereits Kunststoffenster, die je Rahmen zwei Kammer aufweisen. Eine Kammer der Flügel- bzw. Blendrahmen ist zur Verbesserung deren statischen Verhaltens mit rechteckigen Profilen versehen. Anstelle rechteckiger Profile kann jeder Rahmen Flachleisten aufweisen, die zur Befestigung der Beschläge dienen. Dabei können die rechteckigen Profilen oder Flachleisten aus Metall oder Kunststoff bestehen. Die der statischen Verbesserung dienenden Rechteckprofile bzw. die der Befestigung dienenden Leisten weisen eine Stärke von ca. 2 mm auf. Die Schrauben zur Befestigung der Beschläge werden sowohl durch den Blend- und Flügelrahmen als auch durch die Flachleisten oder die Rechteckigen Profile geschraubt. Dabei bieten die nur 2 mm starken Flachleisten bzw. rechteckigen Profile den Schrauben kaum halt. Eine erhöhte Ausreißfestigkeit ist hier nicht gegeben.

Der Erfindung liegt daher die Aufgabe zugrunde, die Ausreißfestigkeit von Beschlägen wie Sicherheitsbeschlägen sowohl an Blend- als auch an Flügelrahmen von Fenstern bzw. Türen drastisch zu erhöhen, eine stabilere Verbindung zwischen Beschlägen und Blend- sowie Flügelrahmen zu gewährleisten, und Fenster und Türen einbruchsicher zu gestalten.

Zur Lösung dieser Aufgabe wird vorgeschlagen, daß zusätzlich zu den Metalleinlagen Befestigungsschrauben der Beschläge aufnehmende Kammern mit den Befestigungsschrauben einen Halt und/oder ein Gewinde bietenden massiven Bewehrungselementen aus Hart-PVC-Profilstäben bestückt sind, deren Profil im wesentlichen dem der sie aufnehmenden Kammern entspricht. Durch das Einbringen von Bewehrungselementen in die Kammern der Profile, in welche die die Beschläge festlegenden Schrauben eingeschraubt werden, wird erreicht, daß nicht nur kleine Teilbereiche des Gewindes, sondern das ganze Gewinde der Schrauben bzw. wesentliche Teile desselben zur Halterung herangezogen werden. Dadurch, daß die Bewehrungselemente aus Hart-PVC-Profilstäben bestehen, weisen diese gegenüber den Profilen der Rahmen selbst eine größere Härte auf und gewährleisten dennoch eine gute Wärmeisolierung. Auch bei der Verarbeitung ergeben sich Vorteile, da die Profile und die eingesetzten Profilstäbe aus sich ähnlich bzw. gleich verhaltendem Material bestehen. Beim Fräsen der Schloßkästen müssen keine Werkzeuge gewechselt werden. Im Endbereich der Rahmenprofile können die Hart-PVC-Profilstäbe mit verschweißt werden und beim Eindrehen der Schrauben ergeben sich keine unterschiedlichen Drehmomente, so daß es zu keiner Verletzung bereits erstellter Gewinde kommen kann, die auftreten würden, wenn materialbedingt andere Drehmomente erforderlich werden.

Wurden die Befestigungsschrauben bisher in Kammern eingeschraubt, die bedingt durch ihre Größe die Aufnahme von Bewehrungselementen aus Kosten- und Isolierungsgründen nicht ratsam erscheinen lassen, hat es sich bewährt, Befestigungsschrauben aufnehmende Bereiche der Profile als Bewehrungselemente aufnehmende zusätzlichen Kammern auszubilden.

Bei den aus Hart-PVC-Profilleisten bestehenden Bewehrungselementen hat es sich als sinnvoll erwiesen, daß sich diese über die gesamte Länge der sie aufnehmenden Kammern erstrecken. Es kann aber auch z.B. aus Wärmeisolierungsgründen sinnvoll sein, die Bewehrungselemente kürzer auszugestalten und nur in die Bereiche der Kammern einzuschieben, in welche die Schrauben eingeschraubt werden.

Die Erfindung wird anhand einer Zeichnung näher erläutert. Die Zeichnung zeigt einen Blendrahmen 1, in dem ein Flügelrahmen 2 gehalten ist. Im Flügelrahmen 2 ist eine Fensterscheibe 3 angeordnet. Sowohl der Blendrahmen 1 als auch der Flügelrahmen 2 bestehen aus Profilen, die eine Anzahl von Kammern bspw. 4, 5, 6, 7, 8 aufweisen. In den Kammern 4, 5 sind Metalleinlagen 9, 10 angeordnet, die zum Zwecke der besseren Versteifung der Rahmenprofile zusätzliche Wellprofilierung 11, 12 aufweisen.

In die Kammern 6, 7, 8 sind massive in ihrem Profil an die Kammern 6, 7, 8 angepaßte Hart-PVC-Profilstreifen 13, 14, 15 eingebracht, welche Schrauben 16, 17, 18, 19 aufnehmen. Mittels der Schrauben 16 sind die Beschläge 20 in der Beschlagaufnahmenut 21 festgelegt. Die Schrauben 17 legen die Schließbleche 22 am Blendrahmen 1 fest. Mittels der Schrauben 18, 19 wird das Eckband 23 am Blendrahmen 1 und am Flügelrahmen 2 befestigt. Nicht gezeigte Scherenlager werden ähnlich wie das Eckband 23 am Blendrahmen 1 und am Flügelrahmen 2 verschraubt. Die Hart-PVC-Profilstreifen 13, 14, 15 bewirken, daß die wesentlichsten Teile der Gewinde der Schrauben 16, 17, 18, 19 zur Halterung der Beschläge 20, 22, 23 herangezogen werden.

### Bezugszeichenübersicht

- 1: Blendrahmen
- 2: Flügelrahmen
- 3: Fensterscheibe
- 4: Kammer
- 5: Kammer
- 6: Kammer
- 7: Kammer
- 8: Kammer
- 9: Metalleinlage
- 10: Metalleinlage
- 11: Wellprofilierung
- 12: Wellprofilierung
- 13: Hart-PVC-Profilstreifen
- 14: Hart-PVC-Profilstreifen
- 15: Hart-PVC-Profilstreifen
- 16: Schraube
- 17: Schraube
- 18: Schraube
- 19: Schraube
- 20: Beschläge
- 21: Beschlagaufnahmenut
- 22: Schließblech
- 23: Eckband

## Patentansprüche

1. Abschlußelement für Wandöffnungen in Gebäuden oder dergleichen bestehend aus einem in der Wandöffnung montierbaren Blendrahmen aus Kunststoff, einem in dessen Öffnung einsetzbaren Flügelrahmen aus Kunststoff sowie einem von diesem eingefaßten Flächenelement, insbesondere einer Verglasung, bei denen Blend- und Flügelrahmen aus durch auf sie aufgeschraubte Beschläge miteinander verbundenen, dünnwandigen und Kammern aufweisenden Profilen bestehen, wobei mindestens eine der Kammern der Blend- und Flügelrahmen zur Erhöhung ihrer Stabilität insbesondere ihrer Verwindungssteifigkeit eine aus gebogenen Blechen bestehende Metalleinlage enthält,
**dadurch gekennzeichnet,**
**daß** zusätzlich zu den Metalleinlagen Befestigungsschrauben (16, 17, 18, 19) der Beschläge (20, 22, 23) aufnehmende Kammern (4, 5, 6, 7, 8) vorgesehen sind, die mit den Befestigungsschrauben (16, 17, 18, 19) einen Halt und/oder ein Gewinde bietenden massiven Bewehrungselementen aus Hart-PVC-Profilstreifen (13, 14, 15) bestückt sind, deren Profil im wesentlichen dem der sie aufnehmenden Kammern entspricht.

2. Abschlußelement nach Anspruch 1,
**dadurch gekennzeichnet,**
**daß** Befestigungsschrauben (16, 17, 18, 19) aufnehmenden Bereiche der Profile als Bewehrungselemente aufnehmende zusätzliche Kammern (6) ausgebildet sind.

3. Abschlußelement nach Anspruch 1 oder 2,
**dadurch gekennzeichnet,**
**daß** die Bewehrungselemente sich über Teilbereiche der gesamten Länge der sie aufnehmenden Kammern (6, 7, 8) erstrecken.

4. Abschlußelement nach einem der Ansprüche 1 oder 2,
**dadurch gekennzeichnet,**
**daß** die Bewehrungselemente sich über die gesamte Länge der sie aufnehmenden Kammern (6, 7, 8) erstrecken.

5. Abschlußelement nach einem der Ansprüche 1 bis 4,
**dadurch gekennzeichnet,**
**daß** Bewehrungselemente den Metalleinlagen (9, 10) bezüglich der Einschraubrichtung der Befestigungsschrauben (16, 17, 18, 19) vorgeordnet sind.

## Claims

1. A closure element for wall openings in buildings or the like, consisting of a plastic frame that can be mounted in the wall opening, a plastic casement that can be inserted into the frame opening, and a plane element, particularly a glazing, that is bordered by the plastic casement, wherein the frame and the casement consist of thin-walled profiles that contain chambers and are connected to one another by fittings screwed thereon, and wherein at least one of the chambers of the frame and the casement contains a metallic insert consisting of bent sheet metal in order to increase its stability, particularly its torsional rigidity,
**characterized in**
**that** chambers (4, 5, 6, 7, 8) for accommodating mounting screws (16, 17, 18, 19) of the fittings (20, 22, 23) are provided in addition to the chambers containing the metallic inserts and equipped with massive reinforcing elements of rigid PVC profiled strips (13, 14, 15) that provide an anchor and/or a thread for the mounting screws (16, 17, 18, 19) and the profile of which essentially corresponds to that of the chambers in which they are accommodated.

2. The closure element according to Claim 1,
**characterized in**
**that** regions of the profiles that accommodate mounting screws (16, 17, 18, 19) are realized in the form of additional chambers (6) that accommodate reinforcing elements.

3. The closure element according to Claim 1 or 2,
**characterized in**
**that** the reinforcing elements extend over sections of the whole length of the chambers (6, 7, 8) accommodating the reinforcing elements.

4. The closure element according to Claim 1 or 2,
**characterized in**
**that** the reinforcing elements extend over the whole length of the chambers (6, 7, 8) accommodating the reinforcing elements.

5. The closure element according to one of Claims 1-4,
**characterized in**
**that** the reinforcing elements are arranged in front of the metal inserts (9, 10) referred to the screw-in direction of the mounting screws (16, 17, 18, 19).

## Revendications

1. Elément de fermeture d'ouvertures de murs de bâtiments ou similaires, consistant en un châssis dormant en matière plastique pouvant être monté dans l'ouverture du mur, en un battant en matière plastique insérable dans cette ouverture ainsi qu'en un élément de surface enchâssé par celui-ci, notamment un vitrage, dans lesquels le châssis dormant et le battant sont composés de profilés de mince épaisseur reliés entre eux par des ferrures vissées dessus et présentant des cellules, au moins une des chambres du châssis dormant et du battant présentant une garniture métallique composée de tôles cintrées pour augmenter sa stabilité, notamment sa rigidité au gauchissement,
**caractérisé en ce que**,
en plus des gamitures métalliques, il est prévu des cellules (4, 5, 6, 7, 8) recevant des vis de fixation (16, 17, 18, 19) des ferrures (20, 22, 23), lesquelles cellules sont pourvues d'éléments d'armature massifs, en bandes profilées de PVC dur (13, 14, 15), procurant un soutien et/ou un filetage, et dont le profil correspond sensiblement à celui des chambres les recevant.

2. Elément de fermeture selon la revendication 1,
**caractérisé en ce que**
les zones des profilés recevant les vis de fixation (16, 17, 18, 19) sont réalisées sous forme de cellules supplémentaires (6) recevant des éléments d'armature.

3. Elément de fermeture selon la revendication 1 ou 2,
**caractérisé en ce que**
les éléments d'armature s'étendent sur des zones partielles de la longueur totale des cellules (6, 7, 8) les recevant.

4. Elément de fermeture selon une des revendications 1 ou 2,
**caractérisé en ce que**
les éléments d'armature s'étendent sur toute la longueur des chambres (6, 7, 8) les recevant.

5. Elément de fermeture selon une des revendications 1 ou 2,
**caractérisé en ce que**
les éléments d'armature ont la prépondérance sur les gamitures métalliques (9, 10) au niveau du sens de vissage des vis de fixation (16, 17, 18, 19).
